# FASCICULE DE BREVET EUROPEEN

(11) **EP 3 187 812 B1**
(45) Date de publication et mention de la délivrance du brevet: **12.09.2018**
(21) Numéro de dépôt: 16200801.5
(22) Date de dépôt: 25.11.2016
(51) Int. Cl.: F41A 27/20

(54) **DISPOSITIF DE COMMANDE MECANIQUE DE GIRATION DE TOURELLE AVEC MOYENS DE GIRATION DE SECOURS MANUELS ESCAMOTABLES**
MECHANISCHE DREHSTEUERUNG EINES TURMS MIT MANUELL BETÄTIGBAREN NOTDREHSTEUERMITTEL
MECHANICAL ACTUATION DEVICE FOR ROTATION OF A TURRET WITH STOWABLE BACK-UP ROTATION MEANS

(30) Priorité: 29.12.2015 FR 1502722
(43) Date de publication de la demande: 05.07.2017
(73) Titulaire: NEXTER Systems, 42328 Roanne (FR)
(72) Inventeur: DESCATOIRE, Xavier, 18023 Bourges Cedex (FR); DUINAT, Jean-Luc, 18023 Bourges cedex (FR)
(74) Mandataire: Cabinet Chaillot

(56) Documents cités:
- US-A- 3 528 320
- US-A- 4 579 036
- US-A- 6 101 917
- US-A1- 2010 257 999

## Description

Le domaine technique de l'invention est celui des véhicules blindés portant une tourelle et en particulier celui des dispositifs permettant le pivotement d'une telle tourelle par rapport au châssis du véhicule.

Il est classique de doter un véhicule blindé d'une tourelle. Selon le cas la tourelle peut être une tourelle d'observation ou bien une tourelle de tir portant un système d'arme. Dans tous les cas la tourelle pivote par rapport au châssis du véhicule suivant un axe de pointage en gisement qui est un axe vertical. Le pivotement est réalisé par des moyens de giration motorisés principaux, tels qu'un moteur électrique. Il peut arriver que les moyens de giration principaux soient dégradés, c'est-à-dire qu'ils ne sont plus en mesure de faire pivoter la tourelle. Dans un tel cas, il faut pouvoir faire pivoter manuellement la tourelle par des moyens de giration manuels secondaires. La solution classique qui est habituellement retenue est de disposer une manivelle à proximité de l'axe de rotation des moyens de giration principaux, ainsi qu'un ensemble de liaison mécanique permettant de solidariser de manière sélective la rotation des moyens de giration principaux et de la manivelle.

On connaît, par exemple par le brevet US4579036, un dispositif d'entrainement d'une tourelle dont les moyens de giration principaux entraînent un premier arbre, une manivelle permettant la rotation d'un deuxième arbre parallèle au premier, les deux arbres portant chacun un pignon droit l'un à côté de l'autre, et un ensemble de liaison mécanique comprenant un troisième arbre portant également un pignon droit toujours en prise avec le pignon du deuxième arbre. Le pignon du troisième arbre peut être placé soit dans une position dans laquelle il n'est pas en prise avec le pignon du premier axe, ce qui permet une rotation des moyens de giration principaux sans que le mouvement de rotation ne soit transmis à la manivelle, soit dans une position dans laquelle il est en prise avec le pignon du premier axe, ce qui permet, par actionnement de la manivelle, de faire tourner manuellement le premier arbre et donc la tourelle.

Les progrès technologiques ont permis d'équiper la zone occupée par le ou les opérateurs de la tourelle, à savoir l'habitacle, avec de nombreux dispositifs tels que des moniteurs, des radios, des boîtiers d'opérateurs, etc.

Ainsi, l'un des problèmes posés est la réduction de la place disponible dans l'habitacle, ce qui amène bien souvent à ce que le système de giration manuelle de tourelle ne puisse être qu'à l'arrière du ou des opérateurs dans les véhicules blindés actuels.

L'intégration d'un dispositif tel que celui décrit dans le brevet US4579036 ne permet pas une bonne ergonomie du dispositif. En effet, l'opérateur doit se retourner pour actionner la manivelle, et il n'a donc plus accès aux autres dispositifs de l'habitacle, tels que la lunette de visée, et ne peut donc pas coordonner le pointage d'une cible avec le déplacement de la tourelle.

En outre, la manivelle occupe un espace important dans l'habitacle, qu'elle soit en utilisation ou non.

L'invention a donc pour but de proposer un dispositif d'actionnement manuel de tourelle, destiné à être disposé à l'arrière du ou des opérateurs, permettant le pivotement de la tourelle de manière ergonomique et en coordination avec des moyens de visée et qui ne gêne pas le ou les opérateurs lorsque les moyens de giration motorisés ne sont pas dégradés.

Ainsi l'invention a pour objet un dispositif de commande mécanique de giration de tourelle, comprenant :
- un bâti destiné à être rendu solidaire de la tourelle,
- des moyens de giration principaux motorisés,
- des premiers moyens de transmission configurés pour reprendre le mouvement de sortie des moyens de giration principaux et le transmettre à la tourelle afin de faire tourner cette dernière, et
- des moyens de giration de secours manuels, comprenant une manivelle et des seconds moyens de transmission sélective du mouvement de sortie de la manivelle auxdits premiers moyens de transmission, de telle sorte que dans un mode dit normal, les moyens de giration principaux entraînent la tourelle en giration, les seconds moyens de transmission n'étant pas mécaniquement reliés aux premiers moyens de transmission, et dans un autre mode dit dégradé, dans lequel les moyens de giration motorisés ne sont pas opérationnels, une rotation manuelle de la manivelle entraîne la tourelle en giration, les seconds moyens de transmission étant alors mécaniquement reliés aux premiers moyens de transmission,
dispositif caractérisé par le fait qu'il comprend en outre :
- un bras comprenant au moins en partie les seconds moyens de transmission, à une première extrémité duquel est montée la manivelle, et dont l'autre extrémité est reliée au bâti de façon pivotante autour d'un axe horizontal, le bras étant ainsi apte à pivoter entre une position relevée, non fonctionnelle, et une position abaissée, fonctionnelle, dans laquelle un opérateur installé dans la tourelle peut actionner aisément la manivelle afin de faire tourner manuellement la tourelle en giration.

De façon avantageuse, le dispositif de commande mécanique de giration de tourelle comprend des moyens de blocage configurés pour bloquer en position de manière sélective le bras en plusieurs positions de sa course de pivotement. Ainsi, l'orientation du bras, et donc la position de la manivelle, peut être réglée en fonction du percentile de l'opérateur, procurant une ergonomie optimale à la manivelle.

Les moyens de blocage peuvent comprendre des dents portées par le bâti, à proximité de la liaison de ce dernier avec le bras, et un doigt monté sur le bras et configuré pour venir en prise de manière sélective avec l'une des dents.

De façon avantageuse, les moyens de blocage comprennent des dents portées par le bâti, à proximité de la liaison de ce dernier avec le bras, un pignon fou monté à rotation sur le bras et en prise avec lesdites dents, et un doigt monté sur le bras et configuré pour venir en prise de manière sélective avec l'une des dents du pignon fou.

Selon un mode de réalisation particulier, les premiers moyens de transmission comprennent un premier arbre dont une extrémité est mécaniquement reliée aux moyens de giration motorisés et dont l'autre extrémité est reçue dans le bâti et porte un pignon conique, le bâti comprenant en outre un second arbre, horizontal, dont l'axe de rotation est aligné sur l'axe de pivotement du bras, le second arbre portant un premier pignon conique engrenant le pignon conique du premier arbre, et un second pignon conique apte à engrener de manière sélective les seconds moyens de transmission.

Selon un mode de réalisation particulier, les seconds moyens de transmission comprennent un arbre monté à rotation dans un carter du bras, une première extrémité dudit arbre étant mécaniquement reliée à la manivelle et la seconde extrémité dudit arbre portant un pignon conique apte à être mis en prise de manière sélective avec un pignon faisant partie des premiers moyens de transmission, le cas échéant avec le second pignon conique de l'arbre horizontal, par l'intermédiaire de moyens de crabotage.

De façon avantageuse, les moyens de crabotage comprennent, dans l'ordre à partir de la seconde extrémité de l'arbre du bras, une bague montée coulissante sur ledit arbre et solidaire en rotation de celui-ci, notamment par cannelures, le pignon conique dudit arbre étant solidaire de ladite bague, et un ressort de compression enfilé sur ledit arbre et prenant appui sur la bague à l'une de ses extrémités et sur un épaulement dudit arbre à son autre extrémité, étant en outre prévus des moyens de déplacement et de blocage en position de la bague actionnables pour autoriser la bague à être poussée par le ressort jusqu'à une position dite crabotée dans laquelle le pignon conique dudit arbre engrène le second pignon conique de l'arbre horizontal, et pour déplacer la bague en direction dudit épaulement de l'arbre à l'encontre de l'action du ressort, jusqu'à une position dite décrabotée dans laquelle le pignon conique dudit arbre n'engrène pas ledit second pignon conique.

Les moyens de déplacement et de blocage en position de la bague peuvent comprendre une fourchette de crabotage ayant deux dents et une partie d'actionnement, les dents enfourchant la bague, et une manette reliée mécaniquement à la fourchette et configurée pour déplacer la fourchette entre deux positions correspondant aux positions crabotée et décrabotée de la bague, les dents de la fourchette exerçant l'appui sur la bague permettant de déplacer cette dernière jusqu'à la position décrabotée.

Pour mieux illustrer l'objet de la présente invention, on va en décrire ci-après, à titre indicatif et non limitatif, un mode de réalisation particulier, avec référence au dessin annexé.

Sur ce dessin :
- la Figure 1 montre de façon schématique un habitacle de tourelle équipé d'un dispositif de commande selon la présente invention, un opérateur étant à son poste de visée et le bras dudit dispositif étant en position abaissée ;
- la Figure 2 est une vue en perspective du dispositif de commande seul, en position relevée ;
- la Figure 3 est une vue en perspective du dispositif de commande, en position abaissée, avec coupe partielle du carter du bras ;
- les Figures 4a et 4b sont des vues de détail montrant l'arbre du bras en position décrabotée de l'arbre principal et en position crabotée avec ce dernier, respectivement ;
- la Figure 5 est une vue en perspective de la région basse du dispositif de commande seul, la poignée de verrouillage/déverrouillage de l'orientation du bras étant en position déverrouillée ; et
- les Figures 6 et 7 sont des vues de détail montrant la poignée de verrouillage en position déverrouillée et en position verrouillée, respectivement, avec coupe partielle du guide du doigt de verrouillage.

Si l'on se réfère tout d'abord à la Figure 1, on peut voir que l'on y a représenté de manière schématique un dispositif 1 de commande mécanique de giration de tourelle, disposé à l'intérieur de l'habitacle 2 de la tourelle, en particulier derrière l'un des sièges 3 de l'habitacle 2, un opérateur 4 étant assis sur ledit siège 3.

Le dispositif 1 comprend des moyens de giration principaux motorisés 5, permettant de faire tourner la tourelle par l'intermédiaire de premiers moyens de transmission 6 configurés pour reprendre le mouvement de sortie des moyens de giration principaux 5 et le transmettre à une couronne 6a solidaire de la tourelle afin de faire tourner cette dernière. Sur la Figure 1, seule une partie de la couronne 6a est représentée.

Les premiers moyens de transmission 6 comprennent également un premier arbre 7 dont une extrémité 7a est mécaniquement reliée aux moyens de giration motorisés 5. Si l'on se réfère à la Figure 3, on peut voir que l'autre extrémité 7b du premier arbre 7 porte un pignon conique 8 placé à l'intérieur d'un carter formant bâti 9 (Figure 2).

Le bâti 9 enferme en outre un second arbre 10, horizontal, monté à rotation dans le bâti 9 par l'intermédiaire de roulements 10a (Figure 2), ledit second arbre 10 portant à une extrémité un premier pignon conique 11 engrenant le pignon conique 8 du premier arbre, et un second pignon conique 12 à l'autre extrémité, de l'autre côté du pignon conique 8.

Le dispositif 1 comprend en outre des seconds moyens de transmission formés d'un bras 13 comprenant un carter 14 allongé monté à pivotement sur le bâti 9 par l'intermédiaire des roulements 10a, donc autour d'un axe de pivotement aligné sur l'axe du second arbre 10. De cette manière, le bras 13 est apte à pivoter entre une position relevée ou escamotée, non fonctionnelle, représentée sur la Figure 2, dans laquelle il se situe derrière les sièges 3 et ne gêne pas les opérateurs, et une position abaissée, fonctionnelle, représentée sur les Figures 1 et 3.

Le carter 14 du bras 13 entoure un troisième arbre 15, monté rotatif dans le carter 14 par l'intermédiaire de deux roulements 16a, 16b. L'extrémité libre 15a du troisième arbre 15 est reliée à une manivelle 17 par un renvoi d'angle 18. La manivelle 17 (qui pourra être démontable) permet donc à l'opérateur 4 de faire tourner manuellement l'arbre 15.

Le troisième arbre 15 est en outre muni, à son autre extrémité 15b, de moyens de crabotage qui comprennent, dans l'ordre à partir de l'extrémité 15b, une bague 20 montée coulissante sur l'arbre 15 et solidaire en rotation de celui-ci par des cannelures (non visibles), un pignon conique 21 solidaire de ladite bague 20 à proximité de l'extrémité 15b, et un ressort de compression 22 enfilé sur l'arbre 15 et prenant appui sur la bague 20 à l'une de ses extrémités et sur un épaulement de l'arbre 15 à son autre extrémité.

Le pignon conique 21 est apte à engrener le second pignon conique 12 porté par le deuxième arbre 10.

Le bras 13 comprend également des moyens 19 de déplacement et de blocage en position de la bague 20, qui comprennent une fourchette 23 ayant deux dents 23a qui enfourchent la bague 20. Les dents 23a sont reliées par une partie corps 23b sensiblement cylindrique, montée à pivotement sur le carter 14, l'axe de pivotement étant l'axe longitudinal de la partie corps 23b. La bague 20 présente une collerette 20a sur laquelle les dents 23a prennent appui. La fourchette 23 comprend enfin une partie d'actionnement 23c, diamétralement opposée aux dents 23a.

Les moyens de déplacement et de blocage 19 comprennent également une manette 24 dont une extrémité 24a est montée à pivotement sur le carter 14 et dont l'autre extrémité porte une poignée d'actionnement manuel 24b.

La fourchette 23 et la manette 24 sont reliées par une bielle 25 dont une extrémité est reliée à pivotement à la partie d'actionnement 23c de la fourchette 23 et dont l'autre extrémité est reliée à pivotement à ladite extrémité 24a de la manette 24.

Si l'on se réfère maintenant aux Figures 4a et 4b, on peut voir qu'à l'aide des moyens de déplacement et de blocage 19, la bague 20 peut être amenée à coulisser entre une position dite décrabotée et une position dite crabotée représentées respectivement sur les Figures 4a et 4b.

En position décrabotée, la poignée 24b de la manette 24 est orientée vers l'extrémité 15b de l'arbre 15 portant la bague 20. De cette manière, la bielle 25 est également poussée vers cette extrémité 15b, de même que la partie d'actionnement 23c de la fourchette 23. Etant donné que la fourchette 23 est montée pivotante au niveau de sa partie corps 23b, les dents 23a sont poussées à l'opposé de ladite extrémité 15b et donc poussent la collerette 20a de la bague 20 dans la direction opposée au second pignon conique 12, ce qui a pour effet de décraboter le pignon 21 du second pignon conique 12, en comprimant le ressort 22.

Pour craboter à nouveau le pignon 21 sur le second pignon conique 12, il suffit à l'opérateur 4 de pivoter la poignée 24a vers l'autre extrémité de l'arbre 15. Ainsi, la pression exercée par la fourchette 23 sur la bague 20 est relâchée et le ressort 22 pousse la bague 20 pour mettre en prise le pignon 21 avec le second pignon conique 12.

On souligne ici que la position de la liaison entre la bielle 25 et la manette 24 permet de créer un blocage lorsque les moyens 19 sont dans la position décrabotée. Ainsi, le pignon 21 reste décraboté du second pignon conique 12.

Lorsque les moyens de giration principaux motorisés 5 ne sont pas dégradés, le pignon 21 est en position décrabotée du second pignon conique 12 et aucun mouvement de rotation n'est transmis entre le deuxième arbre 10 et le troisième arbre 15 et donc la manivelle 17. En d'autres termes, la manivelle 17 n'est pas amenée à tourner lorsque les moyens de giration principaux 5 sont actionnés.

Lorsque les moyens de giration principaux motorisés 5 sont dégradés, l'opérateur abaisse le bras 13 à l'aide d'une poignée 33, décrite plus en détail ci-après, et par action sur la manette 24 amène le pignon 21 en position crabotée avec le second pignon conique 12, de sorte qu'une rotation manuelle de la manivelle 17 est transmise au premier arbre 7 par l'intermédiaire du deuxième arbre 10, pour une commande mécanique manuelle de la giration de la tourelle.

Si l'on se réfère maintenant aux Figures 5 à 7, on peut voir que le dispositif de commande 1 comprend en outre des moyens de blocage 26 de l'orientation du bras 13 par rapport au bâti 9.

Les moyens de blocage 26 comprennent un secteur denté 27 qui est monté fixe sur le bâti 9, à proximité de la liaison avec le bras 13, et qui suit un arc de cercle centré sur l'axe longitudinal du deuxième arbre 10.

Un pignon fou 28 est monté à rotation libre sur un axe 28a solidaire du carter 14 et dans une position telle qu'il est en prise avec les dents 27a du secteur denté 27 quelle que soit la position angulaire du bras 13 par rapport au bâti 9.

Un doigt de verrouillage 29 est monté coulissant dans un fourreau 30 solidaire du carter 14 et débouchant au voisinage du pignon fou 28. Le doigt 29 a sensiblement la forme d'un piston ayant une tige 29a et une tête 29b. La tête 29b présente une fente 29c formée par deux dents et destinée à venir en prise avec l'une des dents du pignon fou 28 dans une position du doigt 29 dite de verrouillage. Le doigt 29 est donc orienté pour que la fente 29c soit en regard des dents du pignon fou 28. La tige 29a passe par un trou traversant formé dans le fond du fourreau 30 et l'extrémité de la tige 29a est reliée par une liaison pivot 31 à une pièce 32 de section trapézoïdale, à proximité de la base de celle-ci. La pièce 32 porte une poignée 33 sur le côté opposé à la base.

Un ressort de compression 34 est monté dans le fourreau 30 et autour de la tige 29a du doigt 29, en contact avec le fond du fourreau 30 à l'une de ses extrémités et en contact avec la tête 29b du piston à son autre extrémité. Par conséquent, le ressort 34 tire la pièce trapézoïdale 32 contre le côté extérieur 30a du fond du fourreau 30 pour bloquer celle-ci en position.

Lorsque l'opérateur 4 souhaite bloquer ou débloquer l'orientation du bras 13, il lui suffit d'actionner la poignée 33.

Si l'on se réfère à la Figure 6, on peut voir que l'un des côtés de la pièce 32 est plaqué contre le côté extérieur 30a du fond du fourreau 30 et la liaison pivot 31 est plus éloignée du côté extérieur 30a que dans la configuration de la Figure 7, dans laquelle la base de la pièce trapézoïdale 32 est en contact avec le coté extérieur 30a du fourreau 30.

Ainsi, le doigt 29 est davantage rétracté dans le fourreau 30 dans la configuration de la Figure 6 que dans celle de la Figure 7. On pourra donc remarquer que dans la configuration de la Figure 6 le doigt 29 n'est pas en prise avec le pignon fou 28, et l'orientation du bras 13 n'est donc pas bloquée. Inversement, dans la configuration de la Figure 7, le doigt 29 est en prise avec le pignon fou 28, et l'orientation du bras 13 est donc bloquée.

Ainsi, en cas de dégradation des moyens de giration principaux 5, l'opérateur tout d'abord abaisse le bras 13 de la position relevée (Figure 2) vers une position abaissée (Figure 1). Pour cela il déverrouille d'abord le pignon fou 28 en tirant la poignée 33 vers le bas (suivant la flèche F2 sur la Figure 5), ce qui a pour effet de faire remonter le doigt 29 vers le haut (flèche F1) et de l'écarter du pignon fou 28. La Figure 5 montre le doigt dans la position déverrouillée.

L'opérateur fait ensuite pivoter le bras 13 vers le bas (flèche F2) avec un mouvement gravitaire accompagné par l'opérateur à l'aide de la poignée 33.

Une fois en position abaissée, l'opérateur peut placer le bras 13 dans l'orientation adéquate compte tenu de la taille de l'opérateur puis, pour bloquer le bras 13 dans ladite orientation adéquate. L'opérateur tire alors sur la poignée 33, qui se situait alors dans la configuration de la Figure 6, et la relève pour la placer dans la configuration de la Figure 7, avec le doigt 29 en prise avec le pignon fou 28.

Si l'opérateur souhaite ajuster encore l'orientation du bras 13, il lui suffit de tirer et d'abaisser la poignée 33 pour désengager le doigt 29 du pignon fou 28, puis de faire pivoter le bras 13 toujours à l'aide de la poignée 33, avant de réengager le doigt 29 avec le pignon fou 28 comme décrit ci-dessus.

On souligne ici que la présence du pignon fou 28 permet de déporter l'axe du doigt 29 et de son fourreau 30 dans une position plus favorable au montage de cet élément et qui favorise aussi un accès ergonomique à la poignée 33.

Le doigt 29 pourrait venir en prise directement avec les dents 27a du secteur denté 27, mais il devrait alors se trouver orienté avec son axe sensiblement parallèle au bras 13.

Une telle solution permet un réglage de l'orientation du bras 13 selon le percentile de l'opérateur.

Une fois l'orientation du bras 13 correctement réglée par l'opérateur, il suffit à ce dernier d'actionner la manette 24 pour mettre le pignon conique 21 en prise avec le second pignon 12, puis l'opérateur peut commander manuellement à l'aide de la manivelle 27 la giration de la tourelle lorsque les moyens de giration principaux 5 sont dégradés.

Il est bien entendu que le mode de réalisation ci-dessus de la présente invention a été donné à titre indicatif et non limitatif et que des modifications pourront y être apportées sans que l'on s'écarte pour autant du cadre de la présente invention.

## Revendications

1. Dispositif (1) de commande mécanique de giration de tourelle, comprenant :
- un bâti (9) destiné à être rendu solidaire de la tourelle,
- des moyens de giration principaux motorisés (5),
- des premiers moyens de transmission (6) configurés pour reprendre le mouvement de sortie des moyens de giration principaux (5) et le transmettre à la tourelle afin de faire tourner cette dernière, et
- des moyens de giration de secours manuels, comprenant une manivelle (17) et des seconds moyens (15, 21) de transmission sélective du mouvement de sortie de la manivelle (17) auxdits premiers moyens de transmission (6), de telle sorte que dans un mode dit normal, les moyens de giration principaux (5) entraînent la tourelle en giration, les seconds moyens de transmission (15, 21) n'étant pas mécaniquement reliés aux premiers moyens de transmission (6), et dans un autre mode dit dégradé, dans lequel les moyens de giration motorisés (5) ne sont pas opérationnels, une rotation manuelle de la manivelle (17) entraîne la tourelle en giration, les seconds moyens de transmission (15, 21) étant alors mécaniquement reliés aux premiers moyens de transmission (6),
dispositif (1) **caractérisé par le fait qu'**il comprend en outre :
- un bras (13) comprenant au moins en partie les seconds moyens de transmission (15, 21), à une première extrémité duquel est montée la manivelle (17), et dont l'autre extrémité est reliée au bâti (9) de façon pivotante autour d'un axe horizontal, le bras (13) étant ainsi apte à pivoter entre une position relevée, non fonctionnelle, et une position abaissée, fonctionnelle, dans laquelle un opérateur (4) installé dans la tourelle peut actionner aisément la manivelle (17) afin de faire tourner manuellement la tourelle en giration.

2. Dispositif (1) de commande mécanique de giration de tourelle selon la revendication 1, **caractérisé par le fait qu'**il comprend des moyens de blocage (26) configurés pour bloquer en position de manière sélective le bras (13) en plusieurs positions de sa course de pivotement.

3. Dispositif (1) de commande mécanique de giration de tourelle selon la revendication 2, **caractérisé par le fait que** les moyens de blocage (26) comprennent des dents (27a) portées par le bâti (9), à proximité de la liaison de ce dernier avec le bras (13), et un doigt (29) monté sur le bras (13) et configuré pour venir en prise de manière sélective avec l'une des dents (27a).

4. Dispositif (1) de commande mécanique de giration de tourelle selon la revendication 2, **caractérisé par le fait que** les moyens de blocage (26) comprennent des dents (27a) portées par le bâti (9), à proximité de la liaison de ce dernier avec le bras (13), un pignon fou (28) monté à rotation sur le bras (13) et en prise avec lesdites dents (27a), et un doigt (29) monté sur le bras (13) et configuré pour venir en prise de manière sélective avec l'une des dents du pignon fou (28).

5. Dispositif (1) de commande mécanique de giration de tourelle selon l'une des revendications 1 à 4, **caractérisé par le fait que** les premiers moyens de transmission (6) comprennent un premier arbre (7) dont une extrémité (7a) est mécaniquement reliée aux moyens de giration motorisés (5) et dont l'autre extrémité (7b) est reçue dans le bâti (9) et porte un pignon conique (8), le bâti (9) comprenant en outre un second arbre (10), horizontal, dont l'axe de rotation est aligné sur l'axe de pivotement du bras (13), le second arbre (10) portant un premier pignon conique (11) engrenant le pignon conique (8) du premier arbre (7), et un second pignon conique (12) apte à engrener de manière sélective les seconds moyens de transmission (15, 21).

6. Dispositif (1) de commande mécanique de giration de tourelle selon l'une des revendications 1 à 5, **caractérisé par le fait que** les seconds moyens de transmission (15, 21) comprennent un arbre (15) monté à rotation dans un carter (14) du bras (13), une première extrémité (15a) dudit arbre (15) étant mécaniquement reliée à la manivelle (17) et la seconde extrémité (15b) dudit arbre (15) portant un pignon conique (21) apte à être mis en prise de manière sélective avec un pignon (12) faisant partie des premiers moyens de transmission (6), le cas échéant avec le second pignon conique (12) de l'arbre horizontal (10), par l'intermédiaire de moyens de crabotage.

7. Dispositif (1) de commande mécanique de giration de tourelle selon la revendication 6, **caractérisé par le fait que** les moyens de crabotage comprennent, dans l'ordre à partir de la seconde extrémité (15a) de l'arbre (15) du bras (13), une bague (20) montée coulissante sur ledit arbre (15) et solidaire en rotation de celui-ci, notamment par cannelures, le pignon conique (21) dudit arbre (15) étant solidaire de ladite bague (20), et un ressort de compression (22) enfilé sur ledit arbre (15) et prenant appui sur la bague (20) à l'une de ses extrémités et sur un épaulement dudit arbre (15) à son autre extrémité, étant en outre prévus des moyens (19) de déplacement et de blocage en position de la bague (20) actionnables pour autoriser la bague (20) à être poussée par le ressort (22) jusqu'à une position dite crabotée dans laquelle le pignon conique (21) dudit arbre (15) engrène le second pignon conique (12) de l'arbre horizontal (10), et pour déplacer la bague (20) en direction dudit épaulement de l'arbre (15) à l'encontre de l'action du ressort (20), jusqu'à une position dite décrabotée dans laquelle le pignon conique (21) dudit arbre (15) n'engrène pas ledit second pignon conique (12).

8. Dispositif (1) de commande mécanique de giration de tourelle selon la revendication 7, **caractérisé par le fait que** les moyens (19) de déplacement et de blocage en position de la bague (20) comprennent une fourchette de crabotage (23) ayant deux dents (23a) et une partie d'actionnement (23c), les dents (23a) enfourchant la bague (20), et une manette (24) reliée mécaniquement à la fourchette (23) et configurée pour déplacer la fourchette (23) entre deux positions correspondant aux positions crabotée et décrabotée de la bague (20), les dents (23a) de la fourchette (23) exerçant l'appui sur la bague (20) permettant de déplacer cette dernière jusqu'à la position décrabotée.

## Patentansprüche

1. Mechanische Drehsteuerung (1) eines Turms, die folgendes umfasst:
- ein Gestell (9), das dazu bestimmt ist, mit dem Turm verbunden zu werden,
- motorisierte Hauptdrehmittel (5),
- erste Übertragungsmittel (6), die konfiguriert sind, um die Ausgangsbewegung der Hauptdrehmittel (5) aufzunehmen und sie an den Turm zu übertragen, um letzteren zu drehen, und
- manuelle Hilfsdrehmittel, die eine Kurbel (17) umfassen und zweite Mittel (15, 21) zur selektiven Übertragung der Ausgangsbewegung der Kurbel (17) an die genannten ersten Übertragungsmittel (6), so dass in einem sogenannten normalen Modus die Hauptdrehmittel (5) den Turm drehen, wobei die zweiten Übertragungsmittel (15, 21) nicht mechanisch mit den ersten Übertragungsmitteln (6) verbunden sind, und in einem anderen sogenannten verminderten Modus, bei dem die motorisierten Drehmittel nicht in Betrieb (5) sind, eine manuelle Rotation der Kurbel (17) den Turm dreht, die zweiten Übertragungsmittel (15, 21) sind dann mechanisch mit den ersten Übertragungsmitteln (6) verbunden,
wobei die Vorrichtung (1) **dadurch gekennzeichnet ist, dass** sie außerdem umfasst:
- einen Arm (13), der mindestens zum Teil die zweiten Übertragungsmittel (15, 21) umfasst und an dessen erstem Ende die Kurbel montiert (17) ist und dessen anderes Ende um eine waagrechte Achse schwenkbar mit dem Gestell (9) verbunden ist, so dass der Arm (13) fähig ist, zwischen einer angehobenen Position, die nicht funktional ist, und einer abgesenkten Position, die funktional ist, zu schwenken, wobei in letzterer ein Bediener (4) in dem Turm bequem die Kurbel (17) betätigen kann, um manuell den Turm zu drehen.

2. Mechanische Drehsteuerung (1) eines Turms nach Anspruch 1, **gekennzeichnet dadurch, dass** sie Blockierungsmittel (26) umfasst, die konfiguriert sind, um selektiv den Arm (13) in mehreren Positionen seines Schwenkwegs zu blockieren.

3. Mechanische Drehsteuerung (1) eines Turms nach Anspruch 2, **gekennzeichnet dadurch, dass** die Blockierungsmittel (26) Zähne (27a) umfassen, die von dem Gestell (9) getragen werden, in der Nähe der Verbindung von letzterem mit dem Arm (13), und einen Finger (29), der auf den Arm (13) montiert und konfiguriert ist, um selektiv in Eingriff mit einem der Zähne (27a) zu kommen.

4. Mechanische Drehsteuerung (1) eines Turms nach Anspruch 2, **gekennzeichnet dadurch, dass** die Blockierungsmittel (26) Zähne (27a) umfassen, die von dem Gestell (9) getragen werden, in der Nähe der Verbindung von letzterem mit dem Arm (13), ein Umlenkrad (28) ist rotierend auf den Arm (13) montiert und in Eingriff mit besagten Zähnen (27a), und ein Finger (29) ist auf den Arm (13) montiert und konfiguriert, um selektiv in Eingriff mit einem der Zähne des Umlenkrads (28) zu kommen.

5. Mechanische Drehsteuerung (1) eines Turms nach einem der Ansprüche 1 bis 4, **gekennzeichnet dadurch, dass** die ersten Übertragungsmittel (6) eine erste Welle (7) umfassen, von der ein Ende (7a) mechanisch mit den motorisierten Drehmitteln (5) verbunden ist und deren anderes Ende (7b) in dem Gestell (9) aufgenommen ist und ein konisches Ritzel trägt (8), das Gestell (9) umfasst außerdem eine zweite Welle (10), waagrecht, deren Rotationsachse auf die Drehachse des Armes (13) ausgerichtet ist, die zweite Welle (10) trägt ein erstes konisches Ritzel (11), das in das konische Ritzel (8) der ersten Welle eingreift (7), und ein zweites konisches Ritzel (12), das selektiv in die zweiten Übertragungsmittel (15, 21) eingreifen kann.

6. Mechanische Drehsteuerung (1) eines Turms nach einem der Ansprüche 1 bis 5, **gekennzeichnet dadurch, dass** die zweiten Übertragungsmittel (15, 21) eine Welle (15) umfassen, die rotierend in ein Gehäuse (14) des Armes (13) montiert ist, ein erstes Ende (15a) der genannten Welle (15) ist mechanisch mit der Kurbel (17) verbunden und das zweite Ende (15b) der genannten Welle (15) trägt ein konisches Ritzel (21), das fähig ist, selektiv in Eingriff mit einem Ritzel (12) gebracht zu werden, das ein Teil der ersten Übertragungsmittel (6) ist, gegebenenfalls mit dem zweiten konischen Ritzel (12) der waagrechten Welle (10), mittels Formschlussmitteln.

7. Mechanische Drehsteuerung (1) eines Turms nach Anspruch 6, **gekennzeichnet dadurch, dass** die Formschlussmittel, in der Reihenfolge ausgehend von dem zweiten Ende (15a) der Welle (15) des Armes (13), einen Ring (20) umfassen, der gleitend auf besagte Welle (15) montiert und drehfest mit dieser ist, insbesondere durch Rillen, wobei das konische Ritzel (21) der genannten Welle (15) mit besagtem Ring (20) verbunden ist, sowie eine Druckfeder (22), die auf besagte Welle (15) gesteckt ist und sich an einem ihrer Enden auf den Ring (20) stützt und auf eine Schulter der genannten Welle (15) an ihrem anderen Ende, wobei außerdem Mittel (19) zur Bewegung und zur Blockierung in Position des Ringes (20) vorgesehen sind, die betätigbar sind, damit der Ring (20) durch die Feder (22) bis in eine sogenannte formschlüssige Position geschoben werden kann, wobei das konische Ritzel (21) der genannten Welle (15) in das zweite konische Ritzel (12) der waagrechten Welle (10) eingreift, sowie zum Verschieben des Ringes (20) in Richtung der genannten Schulter der Welle (15) entgegen der Wirkung der Feder (20), bis zu einer sogenannten ausgerückten Position, in der das konische Ritzel (21) der genannten Welle (15) nicht in besagtes zweites konisches Ritzel (12) eingreift.

8. Mechanische Drehsteuerung (1) eines Turms nach Anspruch 7, **gekennzeichnet dadurch, dass** die Mittel (19) zur Bewegung und Blockierung in Position des Ringes (20) eine Formschlussgabel (23) mit zwei Zähnen (23a) und ein Antriebsteil (23c) umfassen, wobei die Zähne (23a) den Ring (20) aufgabeln, sowie einen Griff (24), der mechanisch mit der Gabel (23) verbunden und konfiguriert ist, die Gabel (23) zwischen zwei Positionen zu bewegen, die der formschlüssigen und der ausgerückten Position des Ringes (20) entsprechen, die Zähne (23a) der Gabel (23) üben Druck auf den Ring (20) aus, was es erlaubt, letzteren bis in die ausgerückte Position zu bewegen.

## Claims

1. A device (1) for mechanically controlling the gyration of a turret, comprising:
- a frame (9) intended to be made integral with the turret,
- motorised main gyration means (5),
- first transmission means (6) configured to pick up the output motion of the main gyration means (5) and transmit it to the turret in order to rotate the latter, and
- manual back-up gyration means, comprising a crank (17) and second transmission means (15, 21) for selectively transmitting the output motion of the crank (17) to said first transmission means (6), such that, in a so-called normal mode, the main gyration means (5) drive the turret into gyration, the second transmission means (15, 21) not being mechanically connected to the first transmission means (6), and, in another mode, so-called degraded mode, in which the motorised gyration means (5) are not operational, a manual rotation of the crank (17) drives the turret into gyration, the second transmission means (15, 21) then being mechanically connected to the first transmission means (6),
the device (1) being **characterised in that** it further comprises:
- an arm (13) at least partially comprising the second transmission means (15, 21), at one end of which the crank (17) is mounted, and the other end of which is pivotally connected to the frame (9) around a horizontal axis, the arm (13) being thus able to pivot between a non-functional, raised position and a functional, lowered position, in which an operator (4) installed in the turret can easily operate the crank (17) in order to manually rotate the turret into gyration.

2. The device (1) for mechanically controlling the gyration of a turret according to claim 1, **characterised in that** it comprises blocking means (26) configured to selectively block the arm (13) in position, in several positions of its pivoting stroke.

3. The device (1) for mechanically controlling the gyration of a turret according to claim 2, **characterised in that** the blocking means (26) comprise teeth (27a) carried by the frame (9), near the connection between the latter and the arm (13), and a finger (29) mounted on the arm (13) and configured to selectively engage one of the teeth (27a).

4. The device (1) for mechanically controlling the gyration of a turret according to claim 2, **characterised in that** the blocking means (26) comprise teeth (27a) carried by the frame (9), near the connection between the latter and the arm (13), and an idle pinion (28) rotatably mounted on the arm (13) and engaged with said teeth (27a), and a finger (29) mounted on the arm (13) and configured to selectively engage one of the teeth of the idle pinion (28).

5. The device (1) for mechanically controlling the gyration of a turret according to one of claims 1 to 4, **characterised in that** the first transmission means (6) comprise a first shaft (7), one end (7a) of which is mechanically connected to the motorised gyration means (5) and the other end (7b) of which is received in the frame (9) and carries a bevel gear (8), the frame (9) further comprising a second horizontal shaft (10) whose rotation axis is aligned on the pivot axis of the arm (13), the second shaft (10) carrying a first bevel gear (11) meshing with the bevel gear (8) of the first shaft (7), and a second bevel gear (12) able to selectively mesh with the second transmission means (15, 21).

6. The device (1) for mechanically controlling the gyration of a turret according to one of claims 1 to 5, **characterised in that** the second transmission means (15, 21) comprise a shaft (15) rotatably mounted in a housing (14) of the arm (13), a first end (15a) of said shaft (15) being mechanically connected to the crank (17) and the second end (15b) of said shaft (15) carrying a bevel gear (21) able to be selectively engaged with a gear (12) forming part of the first transmission means (6), if applicable with the second bevel gear (12) of the horizontal shaft (10), via ring dogging means.

7. The device (1) for mechanically controlling the gyration of a turret according to claim 6, **characterised in that** the ring dogging means comprise, in order from the second end (15a) of the shaft (15) of the arm (13), a ring (20) slidably mounted on said shaft (15) and integral in rotation therewith, in particular using splines, the bevel gear (21) of said shaft (15) being integral with said ring (20), and a compression spring (22) mounted around said shaft (15) and bearing on the ring (20) at one of the ends thereof and on a shoulder of said shaft (15) at the other end thereof, wherein further provided are means (19) for moving and blocking the ring (20) in position, which are operable to allow the ring (20) to be pushed by the spring (22) to a so-called engaged position in which the bevel gear (21) of said shaft (15) meshes with the second bevel gear (12) of the horizontal shaft (10), and to move the ring (20) towards said shoulder of the shaft (15) against the action of the spring (20), to a so-called disengaged position in which the bevel gear (21) of said shaft (15) does not mesh with said second bevel gear (12) .

8. The device (1) for mechanically controlling the gyration of a turret according to claim 7, **characterised in that** the means (19) for moving and blocking the ring (20) in position comprise a ring dogging fork (23) having two teeth (23a) and an operating part (23c), the teeth (23a) straddling the ring (20), and a lever (24) mechanically connected to the fork (23) and configured to move the fork (23) between two positions corresponding to the engaged and disengaged positions of the ring (20), the teeth (23a) of the fork (23) applying the force on the ring (20) allowing to move the latter to the disengaged position.
